# EUROPÄISCHE PATENTSCHRIFT

(11) **EP 0 236 891 B1**
(45) Veröffentlichungstag und Bekanntmachung des Hinweises auf die Patenterteilung: **13.10.1993**
(21) Anmeldenummer: 87102902.1
(22) Anmeldetag: 02.03.1987
(51) Int. Cl.: A47C 4/16

(54) **Klappmöbel**
Folding furniture
Meuble pliant

(30) Priorität: 07.03.1986 DE 3607581; 07.03.1986 DE 3607619
(43) Veröffentlichungstag der Anmeldung: 16.09.1987
(73) Patentinhaber: BRUNN, Oswald, D-80992 München (DE)
(72) Erfinder: BRUNN, Oswald, D-80992 München (DE)
(74) Vertreter: Reinhard - Skuhra - Weise & Partner

(56) Entgegenhaltungen:
- EP-A- 0 172 116
- DE-A- 3 401 552
- US-A- 2 072 075
- US-A- 3 709 554

## Beschreibung

Die Erfindung betrifft ein Klappmöbel, insbesondere einen Klappsessel, gemäß dem Oberbegriff des Patentanspruchs 1.

Ein Klappmöbel gemäß dem Oberbegriff des Patentanspruchs 1 ist aus der EP-A-0 172 116 bekannt. Bei diesem Klappmöbel sind die Verbindungsstücke in Form von nach unten sich erstreckenden Verlängerungen vorgesehen, die mit einer zusätzlichen Führungseinrichtung zwecks Verstellung eines Fußteils in Eingriff stehen und außerdem in eine an den Hinterbeinen ausgebildete Führung eingreifen.

In der DE-A-3 401 552 ist ein Klappmöbel beschrieben, bei dem im Bereich von Verbindungsstücken zwischen Rückenlehne und Sitz seitlich nach außen stehende Führungselemente ausgebildet sind, die jeweils in eine Führung eingreifen.

In der US-A-3 709 554 ist ein Klappsessel mit einer in den Hinterbeinen angeordneten Führung zur Einstellung der Sitzneigung beschrieben.

Die US-A-2 072 075 zeigt ein Klappmöbel mit einer an den Armlehnen angeordneten Verstellvorrichtung.

Der Erfindung liegt die Aufgabe zugrunde, ein Klappmöbel der eingangs genannten Art so zu verbessern, daß eine von der Lehnenneigung unabhängige oder zumindest weitgehend unabhängige Verstellung der Sitzflächenneigung ermöglicht wird.

Diese Aufgabe wird erfindungsgemäß durch die im kennzeichnenden Teil des Patentanspruchs 1 angegebenen Merkmale gelöst.

Weitere Ausgestaltungen des Klappmöbels ergeben sich aus den Unteransprüchen.

Bei dem Klappmöbel läßt sich ohne Verstellung der Rückenlehne eine Veränderung der Sitzflächenneigung herbeiführen. Hierdurch läßt sich das Klappmöbel nicht nur als Liegestuhl bzw. Liegesessel, sondern auch als normaler Stuhl mit horizontalem Sitz, also auch als Eßstuhl od. dgl. einsetzen.

Ein Klappmöbel gemäß der Erfindung besteht vorzugsweise aus Holz, läßt sich aber auch aus anderen Materialien, wie Kunststoff oder Metall ausbilden.

Gemäß einer bevorzugten Ausführungsform ist eine in die Armlehnen integrierte Verstellvorrichtung vorgesehen, die eine Neigungsverstellung der Rückenlehne ermöglcht und so ausgebildet ist, daß das Klappmöbel zum Zwecke des Transportes oder der Aufbewahrung in eine geringsten Platzbedarf erfodernde kompakte Anordnung zusammenklappbar ist.

Die bei einer bevorzugten Ausführungsform des Klappmöbels vorgesehene Verstellvorrichtung läßt sich äußerst leicht montieren, ist praktisch verschleißfrei und beeinträchtigt nicht den Bereich der Neigungsverstellung der Lehne.

Im folgenden werden bevorzugte Ausführungsformen des Klappmöbels anhand der Zeichnung beschrieben. Es zeigen:
- Fig. 1: eine Seitenansicht eines Klappmöbels zur grundsätzlichen Erläuterung der Führung,
- Fig. 2: eine Seitenansicht eines Klappmöbels zur Erläuterung einer Ausführungsform der Führung,
- Fig. 3: eine Teildarstellung der Führung zur Erläuterung einer abgewandelten Ausführungsform,
- Fig. 4: eine Teilschnittansicht der Führung nach Fig. 3 zur Erläuterung des zugehörigen Verstellmechanismus,
- Fig. 5: eine erste Ausführungsform des Klappmöbels, bei dem sich die Rückenlehne in einer von mehreren Neigungspositionen befindet,
- Fig. 5a: eine im Schnitt gehaltenen Vorderansicht der rechten Armlehne des Klappmöbels nach Fig. 5,
- Fig. 6: das Klappmöbel im zusammengeklappten Zustand,
- Fig. 7: eine vergrößerte Teilansicht der Armlehne einer abgewandelten Ausführungsform des Klappmöbels,
- Fig. 8: eine der Ausführungsform nach Fig. 7 entsprechende Schnittansicht der Armlehne des Klappmöbels, und
- Fig. 9: eine Ansicht der Armlehne des Klappmöbels nach Fig. 7, von unten gesehen.

Fig. 1 zeigt die Seitenansicht eines Klappmöbels, bestehend aus einer Rückenlehne 1, einem Sitz 2, Armlehnen 3, Hinterbeinen 4 und Vorderbeinen 5. Zum Zusammenklappen des Klappmöbels sind an den Hinterbeinen 4 entlang des jeweiligen Hinterbeins und an seiner nach innen weisenden Fläche Führungen 6 vorgesehen, die in Fig. 1 gestrichelt angedeutet sind und bei einem Klappmöbel aus Holz in Form einer Nut in die Innenfläche der Hinterbeine 4 eingefräst sind. Bei Klappmöbeln aus Holz weist der Sitz 2 Seitenholme 7 und die Rückenlehne 1 Seitenholme 8 auf. Bei der dargestellten Ausführungsform sind die Seitenholme 8 über Verbindungsstücke 9 mit den Seitenholmen 7 verbunden. Die Verbindungsstücke 9 sind an den Seitenholmen 8 durch Stifte, Bolzen oder dergleichen drehfähig gelagert. Diese Stifte oder Bolzen sind mit 11 bezeichnet. Entsprechend sind die Verbindungsstücke 9 gegenüber den Seitenholmen 7 mit Stiften und Bolzen drehfähig gelagert. Außerdem ist üblicherweise die Armlehne am Seitenholm 8 drehfähig angelenkt und lagert drehfähig die oberen Enden der Vorder- und Hinterbeine 4, 5. Jedes Vorderbein 5 ist drehfähig an dem zugehörigen Seitenholm 7 befestigt. Wie aus Fig. 1 ersichtlich ist, greifen die z.B. stiftförmigen Führungselemente 11 in die durch eine Führungsnut am Hinterbein 4 gebildete Führung 6 ein, wobei die Führungselemente 11 auch an anderer Stelle des Klappmöbels vorgesehen sein können, z.B. an der Stelle der Stifte bzw. Bolzen 12 oder im Bereich der Verbindungsstücke 9.

Die in Verbindung mit Fig. 1 beschriebene Führung 6 hat bei der in Fig. 2 gezeigten Ausführungsform die Form einer Nut, die am Hinterbein 4 in die innenliegende Fläche des Hinterbeins hineingefräst bzw. ausgearbeitet ist und über eine vorbestimmte Länge des Hinterbeins verläuft. Am oberen En de dieser Führungsnut 4 sind zwei Rastnuten 15, 16 vorgesehen, die im wesentlichen gleiche Form und Tiefe haben wie die Führungsnut 6 und direkt in die Führungsnut 6 übergehen. Die Rastnuten 15, 16 verlaufen im wesentlichen parallel zueinander und haben solchen Abstand zueinander, daß eine merkliche Verstellung der Neigung des Sitzes 2 erreichbar ist. Anstelle von zwei Rastnuten 15, 16 läßt sich auch eine größere Zahl derartiger Rastnuten vorsehen, die jeweils in die Führungsnut 6 münden, damit die Führungselemente 11 während der Verstellung des Klappmöbels aus der Führungsnut 6 in das jeweils gewünschte Rastnutenpaar, z.B. 15 oder 16, einrastbar sind. Bei der in Fig. 2 gezeigten Ausführungsform sind die Rastnuten 15 bzw. 16 jeweils unter einem stumpfen Winkel zur Führungsnut 6 vorgesehen. Diese Ausrichtung der Rastnuten gegenüber der Führungsnut 6 hat den Vorteil, daß die Führungselemente 11 aus der jeweiligen Rastnut nicht bereits bei Anlegen geringfügiger Kräfte an die Vorderkante des Sitzes 2 in die Führungsnut 6 zurücklaufen und damit ein unbeabsichtigtes Verstellen des Klappmöbels zur Folge haben können. Es kann aber auch ausreichend sein, wenn die Rastnuten 15, 16 usw. aus der Führungsnut 6 in horizontaler Richtung verlaufen. Weiter vorteilhaft kann es sein, wenn die Führungsnut 6 gegenüber der Achse der Hinterbeine geringfügig geneigt ist, wie dies in Fig. 2 dargestellt ist.

Die in Verbindung mit Fig. 2 erläuterte Führung mit Rastnuten kann sowohl bei einem Klappmöbel Anwendung finden, dessen Rückenlehne 1 verstellbar ist, wobei der Verstellmechanismus in die in Fig. 2 gezeigte Armlehne 3 integriert ist oder auch bei einem Klappmöbel, dessen Rückenlehne 1 entsprechend Fig. 1 nicht verstellbar ist.

Fig. 3 zeigt eine weiter abgewandelte Ausführungsform bezüglich des Verstellmechanismus für die Sitzneigung. Die Führung 6 ist auch hier vorzugsweise durch eine entlang der Innenfläche der Hinterbeine 4 verlaufende Führungsnut gebildet und enthält im Gegensatz zur Ausführungsform nach Fig. 2 entlang der Führungsnut vorgesehene Vertiefungen oder Versenkungen bzw. Bohrungen, die mit 18, 19, 20 bezeichnet sind. Um eine Höhenverstellung zu erreichen, müssen bei dieser Ausführungsform seitlich verstellbare Stifte 21 vorgesehen werden, vorzugsweise in Form von Gewindeschrauben, die gegenüber einer Gewindehülse 22 in seitlicher Richtung verstellbar sind. Die Hülse 22, die ein dem Gewindestift 21 entsprechendes Innengewinde aufweist, ist in den Seitenholm 6 eingesetzt, durchsetzt ferner die jeweiligen Verbindungsstücke 9 und durchsetzt vorzugsweise auch noch ein Abstandselement bzw. einen Abstandsring 24, der üblicherweise bei Klappmöbeln zwischen Rückenlehne bzw. Sitz und den Beinen angeordnet wird. Zur Betätigung des Gewindestiftes 21 ist dieser an seinem zum Stuhlinneren gerichteten Ende mit einer Kugel 25 oder einem anderen Betätigungselement versehen und läßt sich damit gegenüber der fest in den Seitenholm 6 eingesetzten Gewindehülse 22 in die Führungsnut 6 hinein oder aus der Führungsnut 6 heraus verdrehen.

Fig. 4 zeigt drei entlang der Führungsnut 6 übereinander angeordnete Vertiefungen oder Versenkungen 18 bis 20, was bedeutet, daß bei dieser Ausführungsform der Sitz drei unterschiedliche Neigungen annehmen kann. Die Vertiefungen oder Versenkungen 18 bis 20 haben vorzugsweise kreisförmiges Profil, das dem Außendurchmesser des Stiftes 21 angepaßt ist. Zur Verstellung der Neigung des Sitzes 1 ist bei dieser Ausführungsform der Stift 21 um einen Betrag in Fig. 4 nach links zu drehen, damit er gerade aus der betreffenden Vertiefung, z.B. 18, herausverlagert ist, jedoch noch innerhalb der Führungsnut 6 verbleibt und nach Verstellung der Neigung des Sitzes in die jeweils zugehörige andere Vertiefung wieder eingeschraubt werden kann.

Wie aus Fig. 3 hervorgeht, ist die Führungsnut im wesentlichen mittig an der Innenfläche des hinteren Beines 4 entlang verlaufend vorgesehen, d.h. in Höhe der Achse des Hinterbeins 4.

Es sei erwähnt, daß bei entsprechender Abwandlung der Verbindungsstücke 9 der Stift 21 auch im Bereich des Verbindungsstücks 9 vorgesehen sein kann, wobei bei entsprechend starkem Verbindungsstück 9 ein dem Stift 21 entsprechendes Innengewinde in dem vorzugsweise aus Metall bestehenden Verbindungsstück 9 direkt vorgesehen wird und sich dann der Einsatz einer Gewindehülse 22, wie in Verbindung mit Fig. 4 beschrieben ist, erübrigt. Weiterhin kann der Stift 21 mit zugehöriger Gewindehülse auch im Bereich des Holmes 7, d.h. anstelle der Stifte 12 und damit im Bereich des Sitzes 2 vorgesehen sein bei entsprechender Anpassung der Drehpunkte der Vorder- und Hinterbeine gegenüber Sitzfläche und Armlehnen.

Nach einer weiteren Abwandlung der Erfindung wird anstelle des Gewindestiftes 21 ein Stift oder Bolzen vorgesehen, der vorzugsweise durch Federvorspannung in Richtung auf die Führungsnut 6 gedrückt wird und damit zur Verstellung der Neigung des Sitzes gegen die Federvorspannung in Richtung Stuhlmitte herausgezogen und nach Neueinstllung der Sitzneigung zwecks Arretierung in einer zugehörigen Rastvertiefung freigegeben werden muß.

Aus vorstehender Beschreibung ist ersichtlich, daß das Klappmöbel bezüglich des rechten Vorder- und Hinterbeins einerseits und des linken Vorder- und Hinterbeins andererseits und damit auch bezüglich der beschriebenen Verstelleinrichtung symmetrisch ausgebildet ist.

Die beschriebene Einrichtung zur Verstellung der Sitzneigung läßt sich vorzugsweise bei Klappmöbeln aus Holz, jedoch in gleicher Weise auch bei Klappmöbeln aus Kunststoff und/oder Metall in gleichfalls vorteilhafter Weise einsetzen.

Nachfolgend wird eine Verstellvorrichtung für Klappmöbel beschrieben, die es ermöglicht, das Klappmöbel in eine sehr kompakte Form, z.B. zum Zwecke der Aufbewahrung, zusammenzuklappen.

Fig. 5 zeigt eine Seitenansicht eines Klappmöbels, das eine Rückenlehne 101 und einen Sitz 102 aufweist. Die Rückenlehne 101 weist Seitenholme 103 und der Sitz einen Seitenholm 104 auf. Die Rückenlehne 101 und der Sitz 102 sind an ihren Seitenholmen 103, 104 über ein Verbindungsstück 105, vorzugsweise aus Metall, miteinander verbunden, welches in an sich bekannter Weise mittels Stiften oder Bolzen 106, 107 and den aufeinander zu gewandten Enden der Seitenholme 103, 104 befestigt ist. Zu diesem Zweck ist in die einander zu gewandten Enden der beiden Seitenholme 103, 104 jeweils vorzugsweise ein Schlitz gefräst, in welchen das plattenförmige Verbindungsstück 105 eingreift und mittels der Stifte oder Bolzen 106, 107 drehfähig gegenüber den Seitenholmen 103, 104 gelagert wird. Über eine Schraube 108 ist jeder Seitenholm mit einem Vorderbein 110 drehfähig verbunden. In gleicher Weise ist eine Armlehne 111 an ihrem einen Ende über eine Schraube 112 oder dergleichen drehfähig mit dem zugehörigen Seitenholm 103 verbunden. Jedes Vorderbein 110 ist mit dem zugehörigen Hinterbein 113 vorzugsweise in gleicher Weise verbunden, wie dies in Bezug auf die Seitenholme 103, 104 beschrieben ist, nämlich mittels eines vorzugweise plattenförmigen Verbindungsstücks 114. Gemäß der dargestellten Ausführungsform sind die oberen Enden von Vorderbein 110 und Hinterbein 113 zur Aufnahme des Verbindungsstücks 114 geschlitzt, wobei das Verbindungsstück 114 durch Bolzen oder dergleichen in der noch zu beschreibenden Art drehfähig gegenüber den oberen Enden von Vorderbein 110 und Hinterbein 113 eingesetzt ist. Die Bolzen 107 ragen aus dem Seitenholm 103 seitlich nach außen und greifen in die Führungsnut 115 ein, die entlang der Innenfläche des Hinterbeins 113 über eine bestimmte, das Zusammenklappen des Klappmöbels ermöglichende Länge ausgebildet ist. Dies bedeutet, daß die Führungsnut 115 in der nach innen weisenden Fläche jedes Hinterbeins 113 vorgesehen ist. Dadurch wird die Relativbewegung des Verbindungsstücks 105 bzw. des unteren Endes der Holme 103 gegenüber dem Hinterbein 113 beim Auf- und Zusammenklappen des Klappmöbels gegenüber den festen Drehpunkten bei 108, 112 erreicht.

Die zur Verstellvorrichtung gehörende Armlehne 111 besteht bei der Ausführungsform nach Fig. 5 und 6 aus einer Stützfläche 111a, auf die in bekannter Weise der Arm aufgelegt werden kann. An die Stützfläche 111a ist ein etwa vertikal nach unten abstehendes Teil 116 angesetzt, welches an seiner oberen Kante vorzugsweise vollständig fest mit der Stützfläche 111a verbunden ist und gemäß Fig. 5 zur Befestigung der Armlehne 111 an dem zugehörigen Seitenholm 103 mittels der erwähnten Schraube 112 oder dergleichen dient. Obgleich das vertikale Teil 116 selbst durch Ausfräsungen die Form einer Rasteinrichtung erhalten kann, ist es gemäß Fig. 5 bevorzugt, daß das Teil 116 als Befestigungselement für eine Platte 117 mit Rastvertiefungen dient. Diese Platte 117, die auch als Rastplatte bezeichnet werden kann, weist einen leicht gebogenen, im wesentlichen aber in Richtung der Armlehne 111 bzw. der Stützfläche 111a verlaufenden Führungsschlitz 118 und vom Führungsschlitz 118 nach oben gehende Restvertiefungen 119 auf. Die Platte 117 ist von außen auf die im wesentlichen winkelförmige Armlehne 111 aufgesetzt mittels Befestigungselementen 121, 122. Diese Befestigungselemente sind bei der dargestellten Ausführungsform, wie dies in Verbindung mit Fig. 9 noch beschrieben wird, als Stifte an der Platte 117 seitlich des Führungsschlitzes 118 fest angebracht und werden zur Befestigung der Platte 117 in entsprechende Öffnungen oder Bohrungen hineingedrückt, die im Teil 116 in entsprechendem Abstand zueinander vorgesehen sind. Fig. 5a zeigt eine im Schnitt gehaltene Vorderansicht der rechten Armlehne des in Fig. 5 gezeigten Klappmöbels.

Wie aus Fig. 5a ersichtlich ist, erstreckt sich die Stützfläche 111a vom vertikalen Teil 116 so weit nach außen in Horizontalrichtung, daß sie von oben den Verbindungsbereich zwischen dem Vorderbein 110 und dem Hinterbein 113 sowie die oberen Enden von Vorderbein 110 und Hinterbein 113 abdeckt.

Zum Eingriff in die Platte 117 ist ein Zapfen 123 vorgesehen, der an seinem zum Teil 116 zugewandten Ende einen Kopf 123a (Fig. 7) trägt, welcher in dem montierten Zustand der Verstellvorrichtung nach Fig. 5 und 6 zwischen der Platte 117 und dem Teil 116 beweglich geführt ist. Zu diesem Zweck ist die Platte 117 unter Einhaltung eines der Stärke des Kopfes 123a entsprechenden Abstandes an dem Teil 116 befestigt, z.B. mittels nicht dargestellter Distanzelemente, die im Bereich der Befestigungselemente 121, 122 auf der zum Teil 116 gewandten Fläche der Platte 117 vorgesehen sein können. Das zum Kopf 123a abgewandte Ende des Zapfens 123 sitzt im oberen Ende des hinteren Beins 113. Gemäß einer bevorzugten Ausführungsform ist vorgesehen, daß das obere Ende des hinteren Beins 113 eine Lagerhülse 125 trägt, die einerseits zur drehfesten Fixierung des Verbindungsstücks 114 gegenüber dem Hinterbein 113 dient und andererseits dazu vorgesehen ist, das kopflose Ende des Zapfens 123 zu lagern. Das andere Ende des Verbindungsstücks 114 ist mittels eines Bolzens oder dergleichen drehfähig am oberen Ende des Vorderbeins 110 gelagert. Zur Verstellung der Neigung der Rückenlehne 101 ist durch Anhebung der Armlehne 111 der Zapfen 123 entlang des Führungsschlitzes 118 zu verstellen und in diejenige Rastvertiefung einzurasten, welche der gewünschten Neigung der Rückenlehne 101 entspricht.

Wird das Klappmöbel aus der in Fig. 5 gezeigten Gebrauchsstellung in die in Fig. 6 dargestellten Aufbewahrungskonfiguration zusammengeklappt, kann es bei einer Ausführungsform des Klappmöbels zur Erlangung einer äußerst kompakten Aufbewahrungsform zweckmäßig sein, den Zapfen 123 in die vorderste und in Fig. 5 mit 119a bezeichnete Rastvertiefung zu verlagern oder in eine andere vorbestimmte Rastvertiefung. Zur Sicherstellung dieser Verlagerung des Zapfens 123 wird am Hinterbein 113 ein Anschlagelement 127 vorgesehen, das die Form eines Stiftes haben kann und auf der nach hinten weisenden Kante des Hinterbeins 113 in einem Abstand zu dem durch den Zapfen 123 definierten Drehpunkt vorgesehen ist, welcher etwa der Länge des Führungsschlitzes 118 entspricht. Während des Zusammenklappens des Klappmöbels gelangt das Anschlagelement 127 in Anlage zu der unteren Fläche der Stützfläche 111a und bewirkt dadurch ein Herausschwenken des Zapfens 123 aus einer der Rastvertiefungen 119, wodurch während des weiteren Zusammenklappens der Zapfen 123 in den Führungsschlitz 118 gelangt und zugleich der Anschlag 127 in eine ihm zugeordnete Aussparung 128 verlagert wird, die in der unteren Fläche der Armlehne 111 vorgesehen ist. Dadurch verhindert das in die Aussparung 128 im zusammengeklappten Zustand hineinverlagerte Anschlagelement 127, daß die Armlehne 111 und/oder die Beine 104, 105 in einer nicht vollständig parallelen Stellung verbleiben. Fig. 6 zeigt, daß das Anschlagelement 127 in Form eines Stiftes im vollständig zusammengeklappten Zustand des Klappmöbels in der Aussparung 128 zu liegen kommt, wobei der Zapfen 123 in der konstruktionsbedingt vorbestimmten Rastvertiefung 119a einzurasten vermag. Die vorbestimmte Rastvertiefung 119a entspricht bei der in Fig. 6 gezeigten Ausführungsform einer anderen Rastvertiefung als dies in Verbindung mit Fig. 5 beschrieben wurde.

Fig. 7 zeigt ein gegenüber Fig. 5 und 6 abgewandeltes Klappmöbel, bei dem die Armlehne zwei vertikal nach unten verlaufende Teile 116, 130 trägt. Die beiden Teile 116, 130 sind an der Stützfläche 111a befestigt. Unterschiedlich zur Ausführungsform nach Fig. 5 und 6 ist, daß zu dem Teil 116 zusätzlich das Teil 130 vorgesehen ist. Ersichtlicherweise können die Teile 116, 130 auch ein gegenüber der Stützfläche 111a integrales Element bilden, auch wenn das Teil 116 einerseits und die Teile 116, 130 andererseits in Verbindung mit Fig. 5, 6 und 7 als gegenüber der Stützfläche 11a zusätzlich zu befestigende Teile dargestellt sind. Der Abstand, den das Teil 130 zum Teil 116 einhält, ist geringfügig größer als die aus Fig. 7 ersichtliche Tiefe der Beine, insbesondere des Vorder- und Hinterbeins. Die Anordnung der Platte 117, des Zapfens 123 mit seinem Kopf 123a ist die gleiche, wie dies in Verbindung mit Fig. 5 und 6 beschrieben ist. Gleiche Teile gegenüber Fig. 5 und 6 sind in Fig. 7 folgende mit gleichen Bezugszeichen versehen.

Wie aus der Darstellung nach Fig. 7 hervorgeht, bilden die Teile 116, 130 zugleich eine Führung für die oberen Enden der Beine 110, 113, wobei das Teil 130 gegenüber der Ausführungsform nach Fig. 5 und 6 einen Sichtschutz und einen mechanischen Schutz gegenüber der Verstellvorrichtung liefert. Die durch die beiden Teile 116, 130 festgelegte Aussparung oder Führung ist in Fig. 7 mit 131 bezeichnet und ist an dem in Fig. 8 vorderen Ende der Armlehne vorzugsweise verschlossen, wie durch das Bezugszeichen 132 veranschaulicht ist. An der zur Rückenlehne 101 gewandten Seite ist die Aussparung 131 dagegen nicht verschlossen, um ein Einlegen der Beine 110 und 113 in diese Aussparung 131 zum Zwecke des Zusammenklappens in die aus Fig. 6 ersichtliche Klappstellung zu ermöglichen. Wie aus Fig. 8 hervorgeht, wird während des Zusammenklappens das Hinterbein 113 in Richtung eines Pfeiles A bewegt, wodurch das Anschlagelement 127 in seiner strichpunktierten Stellung in Anlage zur unteren Fläche der Armlehne 111 gelangt und dadurch den Zapfen 123 aus seiner in eine Rastvertiefung 119 eingreifenden Position heraus in den Führungsschlitz 118 verlagert und dadurch eine Verschiebung des Zapfens 123 in Richtung eines Pfeils B entlang des Führungsschlitzes 118 in die vorbestimmte Rastvertiefung 119 hervorruft, so daß das Klappmöbel die in Fig. 6 gezeigte kompakte Form annehmen kann.

Die Platte 117 wird vorzugsweise mittels von ihr an ihren beiden Enden abstehenden Zapfen oder Stifte 121, 122 an dem Teil 116 befestigt. Bei der Ausführungsform nach Fig. 5 kann die Befestigung der Platte 117 durch von Stifte oder Zapfen 121, 122 mittels Schrauben erfolgen; es werden jedoch bevorzugt Stifte oder Zapfen 121, 122 verwendet, die in Vertiefungen bzw. Bohrungen des Teils 116 eingesetzt wer den, wobei die Bohrungen oder Vertiefungen 133 gleichen oder nur geringfügig größeren Durchmesser als die zugehörigen Zapfen 121, 122 haben, so daß eine sichere, aber dennoch lösbare Befestigung der Platte 117 am Teil 116 ermöglicht wird. Die den Zapfen 121, 122 zugeordneten Bohrungen oder Vertiefungen im Teil 116 sind von der Außenfläche bzw. von der Aussparung 131 her in das Teil 116 gebohrt. Wie insbesondere Fig. 7 und 9 zeigen, sitzt der Zapfen 123 mit seinem Kopf 123a derart verschiebbar innerhalb der Aussparung 131, wobei er in der Lagerhülse 125 gelagert ist, daß sein Kopf 123a in Anlage zum Teil 116 gelangen kann, während das freie Ende des Zapfens 123 geringfügigen Abstand zum Teil 130 einhält. Der Zapfen 123 mit seinem Kopf 123a hat eine Länge, die geringfügig kleiner ist als die Breite der zwischen den Teilen 116, 130 festgelegten Aussparung. Dadurch können die Teile 116, 130 eine Führungsfunktion gegenüber dem Zapfen 123 ausüben, wenn er zusammen mit dem oberen Ende des Hinterbeines 113 entlang des Führungsschlitzes 118 der Platte 117 verlagert wird.

Bei den in Verbindung mit Fig. 5 bis 8 dargestellten Ausführungsformen ist es bevorzugt, daß die Rückenlehne 101 durch die an ihrem unteren Ende vorgesehenen Stifte oder Bolzen 107 entlang einer Führung oder Führungsnut 115 geführt ist und der Stift 107 als Verbindungsteil mit dem Verbindungsstück 105 dient, um die Rückenlehne 101 mit dem Sitz 102 zu verbinden, der in ähnlicher Weise einen Stift 106 am rückwärtigen Teil des Sitzes bzw. der Seitenholme 104 trägt. Ferner ist bei beiden Ausführungsformen vorzugsweise im oberen Ende des hinteren Bein 113 die Lagerhülse 125 vorgesehen, die nicht nur zur Aufnahme des Zapfens 123 dient, sondern gleichzeitig als Verbindungsteil mit dem Verbindungsstück 114 zusammenwirkt, welches das obere Ende jeweils eines Hinterbeins 113 mit dem oberen Ende des zugehörigen vorderen Beins 110 verbindet. Das Verbindungsstück 114 ist am Vorderbein 110 durch einen entsprechenden Stift 120 gegenüber dem betreffenden Vorderbein 110 drehfähig gelagert.

Der durch die beiden Teile 116, 130 festgelegte Zwischenraum bzw. Abstand ist somit geringfügig größer als die lichte Weite der in diesem Abstand aufgenommenen Abschnitte von Vorder- bzw. Hinterbein 110 bzw. 113. Da der Zapfen 123 eine etwa dem Abstand zwischen den beiden Teilen 116, 130 entsprechende Länge hat, kann im Falle des Auftretens von Querkräften das freie Ende des Zapfens 123 am Teil 130 in Anlage gelangen, wodurch vermieden wird, daß bei entsprechenden Querkräften quer zur Platte 117 der Kopf 123a des Zapfens 123 die Platte 117 aus ihrer Verankerung herauszieht.

Zum Zwecke der Montage der Verstellvorrichtung wird die Platte 117 mittels des Zapfens 121 in die zugehörige Bohrung oder Vertiefung im Teil 116 eingesetzt, wonach der Zapfen 123 derart in den Führungsschlitz 118 eingesetzt wird, daß sein Kopf 123a zwischen der Platte 117 und dem Teil 116 zu liegen kommt.

Gleichzeitig wird der Zapfen 123 in die Lagerhülse 125 eingesetzt, die vorzugsweise im oberen Ende des Hinterbeins 101 oder im Bereich des Verbindungsstücks 114 vorgesehen ist. Während der beschriebenen Montage des Zapfens 123 ist der den Stift 122 tragende Teil der Platte 117 aus der Aussparung 131 nach unten herausgeschwenkt und wird nach dem Einsetzen des Zapfens 123 in die in Fig. 9 gezeigte Position nach oben in die Aussparung 131 hinein verlagert, bis der Zapfen 122 in die für ihn vorgesehene Vertiefung oder Bohrung im Teil 116 einsetzbar ist, wobei diese Bohrung in Fig. 9 mit 133 angegeben ist. In umgekehrter Weise läßt sich die Verbindung zwischen dem oberen Ende des Hinterbeins bzw. dem Zapfen und der Platte 117 lösen.

Gemäß einer weiteren Abwandlung der Erfindung kann der Zapfen 123 mit einem Innengewinde versehen sein. Dies ist insbesondere zweckmäßig bei der Ausführungsform nach Fig. 5, bei welcher das äußere Teil 130 der Armlehne fehlt. Eine gestrichelt gezeigte Schraube wird von der Außenseite des oberen Endes des Hinterbeins 113 in den Zapfen 123 eingeschraubt und verhindert damit eine Verlagerung des Zapfens 123 aus der Lagerhülse 125 heraus infolge des Kopfes der Befestigungsschraube, deren Kopf größer als der Innendurchmesser der Lagerhülse zu wählen ist (Fig. 5a).

Eine detaillierte Beschreibung der Verbindung zwischen den oberen Enden des Hinterbeins 113 und des Vorderbeins 110 einerseits sowie der Seitenholme 103, 104 andererseits ist nicht erforderlich, da derartige Verbindungen bekannt sind. Es sei lediglich bemarkt, daß zur Verbindung der erwähnten Teile übliche, der Breite dieser Teile entsprechende Verbindungsstücke oder Verbindungsplatten 105, 114 verwendet werden, die seitlich oder in mittige Schlitze an den Enden der Beine eingesetzt und durch entsprechende Stifte oder Lagerhülsen verankert werden.

Gemäß der Erfindung ist eine Verstellung der Rückenlehnenneigung und/oder eine Verstellung der Neigung des Sitzes 104 möglich.

Aus vorstehender Beschreibung ist ersichtlich, daß die Ausführungsformen nach Fig. 7 und 8 im wesentlichen gleichen Aufbau haben wie die Ausführungsform nach Fig. 5 und 6, jedoch mit dem Unterschied, daß die Rasteinrichtung innerhalb der Aussparung 131 angeordnet ist, während bei der Ausführungsform nach Fig. 5 und 6 die Rasteinrichtung nach außen freiliegend vorgesehen ist. Bei beiden Ausführungsformen kann an der Vorderseite der Armlehne 111 ein Massivteil 132 vorgesehen sein, während die Armlehne an der zur Rückenlehne gerichteten Seite keinen Abschluß aufweist, wie deutlich aus Fig. 6 hervorgeht.

Die vorstehend beschriebenen Ausführungsformen eines Klappmöbels sind mit Ausnahme der Platte 117, des Zapfens 123 sowie der Verbindungsstücke vorzugsweise aus Holz hergestellt. Wird das Klappmöbel oder werden Teile des Klappmöbels aus Kunststoff gefertigt, läßt sich die in Fig. 7 und 8 gezeigte Armlehne derart ausbilden, daß an der Stützfläche 111 seitlich nach unten abstrebende Wangen Teile 116, 130 bilden und zwischen sich die für die Aufnahme der Platte 117 und die beine 108, 110 gemäß Fig. 7 erforderliche Aussparung 131 festlegen.

Bei Verwendung der in Verbindung mit Fig. 1 bis 4 beschriebenen Verstellung der Neigung der Sitzfläche in Verbindung mit der beschriebenen Verstellvorrichtung gemäß Fig. 5 bis 9 läßt sich ein Liegemöbel so umwandeln, daß die Sitzfläche praktisch horizontal liegt und damit der Stuhl mit hochgestellter Lehne geeignet ist, als Sitzmöbel an Eßtischen Verwendung zu finden.

Bei der vorstehenden Beschreibung wurde insbesondere der auf der rechten Seite eines Klappmöbels vorgesehene Verstellmechanismus erläutert. Ersichtlicherweise ist ein identischer und symmetrisch dazu ausgebildeter Verstellmechanismus auf der linken Seite des Klappmöbels vorzusehen, um die beschriebene Verstellung der Rückenlehne 101 und/oder des Sitzes 102 zu ermöglichen.

Bei einer bevorzugten Ausführungsform der Verstellvorrichtung ist das Anschlagelement 127 in einem Abstand zum Zapfen 123 vorgesehen, welcher etwa der Länge des Führungsschlitzes 118 der Platte 117 entspricht. Nach einer weiteren Ausbildung ist an jedem Hinterbein 113 eine Führungseinrichtung 115 zur Lagerung eines Führungsorgans 107 vorgesehen, das zwischen der Rückenlehne 101 und dem Sitz 102 angeordnet ist. Vorteilhafterweise kann die Führungseinrichtung als an der Innenseite jedes Hinterbeins 113 ausgebildete Führungsnut 6 vorgesehen sein. Bei einer weiteren Ausführungsform ist die Führungsnut 6 an ihrem oberen Ende mit wenigstens zwei Rastnuten 15, 16 versehen. Die Rastnuten 15, 16 können unter einem stumpfen Winkel gegenüber der Führungsnut 6 verlaufend vorgesehen sein, ferner kann die Führungsnut 6 gegenüber der Achse des betreffenden Hinterbeins 4 geneigt sein.

## Patentansprüche

1. Klappmöbel, insbesondere Klappsessel mit einem Vorderbeinpaar (5; 110) sowie einem HinterDeinpaar (4; 113), einer Rückenlehne (1; 101), einem Sitz (2; 102) und Armlehnen (3; 11), mit im Bereich von Verbindungsstücken (9; 105) zwischen Rükkenlehne und Sitz seitlich nach außen stehenden Führungselementen (11; 107), die jeweils in eine an den Hinterbeinen angeordnete Führung (6; 105) eingreifen, wobei zwischen dem Vorderbeinpaar und dem Sitz eine Lagerung vorgesehen ist und die Führuhgselemente die Rückenlehne und die Sitzfläche gegenüber den Hinterbeinen lagern,
**dadurch gekennzeichnet, daß** die Führungselemente durch Bolzen (11, 12; 106, 107) gebildet sind, daß die Führung (6; 105) wenigstens zwei Rastvertiefungen (15, 16; 18, 19, 20) aufweist, und
daß die Verbindungsstücke (9; 105) jeweils drehfähig an der Rückenlehne (1; 101) und dem Sitz (2; 102) gelagert sind.

2. Klappmöbel, nach Anspruch 1,
**dadurch gekennzeichnet,**
daß eine in jeder Armlehne (3; 111) ausgebildete Verstellvorrichtung vorgesehen ist zur Verstellung der Neigung der Rückenlehne (1; 101).

3. Klappmöbel nach Anspruch 1 oder 2,
**dadurch gekennzeichnet,**
daß jedes Hinterbein (4; 133) mit dem oberen Ende drehfähig an der zugehörigen Armlehne (3; 111) gelagert ist.

4. Klappmöbel nach einem der vorangehenden Ansprüche,
**dadurch gekennzeichnet,**
daß jede Armlehne (3; 111) drehfähig an der Rücklehne (1; 101) befestigt ist.

5. Klappmöbel nach einem der vorangehenden Ansprüche, dadurch gekennzeichnet, daß die Rastvertiefungen (5, 16; 18, 19, 20) der Führung (6; 105) im wesentlichen parallel zueinander und in horizontaler Richtung verlaufen.

6. Klappmöbel nach einem der vorangehenden Ansprüche, dadurch gekennzeichnet, daß die Rastvertiefungen (15, 16; 18, 19, 20) zur Achse der Führungsnut (6; 105) geneigt sind.

7. Klappmöbel nach wenigstens einem der vorangehenden Ansprüche, dadurch gekennzeichnet, daß die Führungselemente (11; 107) durch quer zur Führung (6; 105) verlagerbare Bolzen (11, 12; 106, 107) oder dergleichen gebildet sind.

8. Klappmöbel nach wenigstens einem der vorangehenden Ansprüche, dadurch gekennzeichnet, daß jeder Bolzen (21) in einer Gewindehülse (22) gelagert ist, die in die Rückenlehne (1; 101) oder in den Sitz (2; 102) fest eingesetzt ist.

9. Klappmöbel nach einem der Ansprüche 2 bis 8, dadurch gekennzeichnet, daß die Verstellvorrichtung eine in jeder Armlehne ausgebildete Rasteinrichtung (117) und einen im Bereich eines Verbindungsabschnittes zwischen Vorder- und Hinterbein vorgesehenes, in der Rasteinrichtung (117) einrastbares Element aufweist,
daß die Rasteinrichtung (117) an einem von der Armlehne (3; 111) nach unten gerichteten Teil (116) ausgebildet ist, während das in die Rasteinrichtung (117) einrastbare Element (123) im Bereich des Verbindungsabschnittes (114) von diesem seitlich und in Richtung auf das Teil (116) vorstehend vorgesehen ist.

10. Klappmöbel nach einem der Ansprüche 2 bis 9, dadurch gekennzeichnet, daß die Rasteinrichtung (117) an einem von der Armlehne (3; 111) nach unten abstrebenden Teil (116) ausgebildet ist und aus einer Platte besteht, die von einem Führungsschlitz (118) ausgehende Rastvertiefungen (119) enthält, in welche das Element (123) einrastbar ist, und
daß das Element (123) ein Zapfen ist, der im Hinterbein (113) und von diesem seitlich in Richtung auf das Teil (116) abstehend gelagert ist.

11. Klappmöbel nach einem der Ansprüche 2 bis 10, dadurch gekennzeichnet, daß das in die Rasteinrichtung (117) einrastbare Element (123) ein Zapfen ist, der im Bereich des oberen Endes eines Hinterbeines (4; 113) angelenkt ist.

12. Klappmöbel nach einem der Ansprüche 2 bis 11, dadurch gekennzeichnet, daß als Rasteinrichtung (117) eine mit Rastvertiefungen (119, 119a) versehene Platte vorgesehen ist, die unter Einhaltung eines Abstandes zumindest im Bereich ihrer Rastvertiefungen (119, 119a) und ihres Führungsschlitzes (118) an dem von der Armlehne (1; 111) abstehenden Teil (116) montiert ist.

13. Klappmöbel nach einem der Ansprüche 2 bis 12, dadurch gekennzeichnet, daß der Zapfen (123) an seinem dem Teil (116) zugewandten Ende einen Kopf (123a) trägt, welcher zwischen der Platte (117) und dem Teil (116) zusammen mit dem Zapfen (123) verlagerbar ist.

14. Klappmöbel nach einem der Ansprüche 2 bis 13, dadurch gekennzeichnet, daß die Platte (117) mittels zweier von ihr abstehender Zapfen (121, 122) in Vertiefungen oder Bohrungen (133) entsprechender Größe im Teil (116) eingesetzt ist.

15. Klappmöbel nach einem der Ansprüche 2 bis 14, dadurch gekennzeichnet, daß der Zapfen (123) in eine Lagerhülse (125) eingesetzt ist, die im Hinterbein (4; 113) oder zumindest im Bereich des Verbindungsabschnittes (114) zwischen HinterDein (4; 113) und Vorderbein (5; 110) vorgesehen ist.

16. Klappmöbel nach einem der Ansprüche 2 bis 15, dadurch gekennzeichnet, daß ein zweites, von der Armlehne (1; 111) nach unten abstehendes Teil (130) vorgesehen ist und daß die beiden Teile (116, 130) einen Abstand zueinander einhalten, der etwa gleich der lichten Weite des Vorder- bzw. Hinterbeines (5; 110; 4; 113) ist.

17. Klappmöbel nach einem der Ansprüche 2 bis 16, dadurch gekennzeichnet, daß die Länge des Zapfens (123) etwa gleich dem Abstand der beiden Teile (116, 130) gewählt ist.

18. Klappmöbel nach einem der Ansprüche 2 bis 17, dadurch gekennzeichnet, daß die beiden Teile (116, 130) einstückig mit der Armlehne (1; 111) unter Festlegung einer Aussparung (131) ausgebildet sind.

19. Klappmöbel nach einem der Ansprüche 2 bis 18, dadurch gekennzeichnet, daß am Hinterbein (4; 113) ein Anschlagelement (127) vorgesehen ist.

20. Klappmöbel nach einem der Ansprüche 2 bis 19, dadurch gekennzeichnet, daß an der nach unten weisenden Fläche (111a) der Armlehne (1; 111) eine Aussparung (128) zum Einrükken des Anschlagelementes (127) ausgebildet ist.

## Claims

1. Folding piece of furniture, especially folding chair, comprising a pair of front legs (5; 110) and a pair of rear legs (4; 113), a back (1; 101), a seat (2; 102) and arm rests (3; 111), further comprising guide elements (11; 107) projecting outwardly in the range of connection means (9; 105) positioned between the back and the seat, said guide elements engaging in each case with a guide slot (6; 105) provided in the rear legs, whereat between the front leg pair and the seat there is provided a support, and the guide elements support the back and the seat with respect to the rear legs,
characterized in that the guide elements are formed as bolts (11, 12; 106, 107), that the guide slot (6; 105) has at least two catch recesses (15, 16; 18, 19, 20), and that the connection means (9; 105) are in each case pivotably mounted in the back rest (1; 102) and in the seat (2; 102).

2. Folding piece of furniture according to claim 1,
characterized in that an adjustment mechanism for adjusting the inclination of the back rest is provided in each arm rest (3; 111).

3. Folding piece of furniture according to claim 1 or 2,
characterized in that each rear leg (4; 133) with its upper end is pivotably mounted in the respective arm rest (3; 111).

4. Folding piece of furniture according to one of the preceding claims,
characterized in that each arm rest (3; 111) is pivotably mounted on the back rest (1; 101).

5. Folding piece of furniture according to one of the preceding claims,
characterized in that the catch recesses (15, 16; 18, 19, 20) provided in the guide slot (6; 105) are arranged essentially in parallel and in horizontal direction.

6. Folding piece of furniture according to one of the preceding claims,
characterized in that the catch recesses (15, 16; 18, 19, 20) are inclined towards the axis of the guide slot (6; 105).

7. Folding piece of furniture according to at least one of the preceding claims,
characterized in that the guide elements (11; 107) are formed by bolts or the like (11, 12; 106, 107) displaceable transversely with respect to the guide slot (6; 105).

8. Folding piece of furniture according to at least one of the preceding claims,
characterized in that each bolt (21) is mounted in a bush (22) which is rigidly provided in the back rest (1; 101) or in the seat (2; 102).

9. Folding piece of furniture according to one of the claims 2 to 8, characterized in that the adjustment mechanism comprises a snap-in mechanism (117) and a catch element provided in the range of a connection portion between front and rear leg snapping into the snap-in mechanism, that the snap-in mechanism (117) is formed in a part of the arm rest which is extending downwardly, while the catch element (123) which snaps into snap-in mechanism (117) is provided in the range of connection portion (114) extending laterally thereof and in the direction of part (116).

10. Folding piece of furniture according to one of claims 2 to 9, characterized in that the snap-in mechanism (117) is provided in a part extending downwardly from arm rest (3; 111) and consists of a plate comprising catch recesses (119) into which element (123) snaps in, and that element (123) is a journal being mounted in the rear leg (113) and extending laterally thereof in the direction of part (116).

11. Folding piece of furniture according to one of the claims 2 to 10, characterized in that the element (123) snapping into the snap-in mechanism (117) is a journal mounted in the range of the upper end of the rear leg (4; 113).

12. Folding piece of furniture according to one of claims 2 to 11, characterized in that as snap-in mechanism (117) there is provided a plate with catch recesses (119, 119a), which is mounted in the part (116) extending from am rest (1; 111) with keeping a distance at least in the range of its catch recesses (119, 119a) and of its guide slot.

13. Folding piece of furniture according to one of claims 2 to 12, characterized in that the element (123) has a head (123a) on the side facing part (116) which head is displaceable between plate (117) and part (116) together with element (123).

14. Folding piece of furniture according to one of claims 2 to 13, characterized in that the plate (117) is inserted into recesses or boreholes of corresponding size provided in part (116) by means of two journals (121, 122) extending therefrom.

15. Folding piece of furniture according to one of claims 2 to 14, characterized in that element (123) is inserted into a bush (125) provided in a the rear leg (4; 113) or at least in the range of the connection part (114) between rear leg (4; 113) and front leg (5; 110).

16. Folding piece of furniture according to one of the claims 2 to 15, characterized in that a second part (130) is provided extending downwardly from arm rest (1; 111) and that the two parts (116; 130) are spaced apart at a space which is approximately equal to the clear width between front legs or rear legs (5; 110; 4; 113), respectively.

17. Folding piece of furniture according to one of the claims 2 to 16, characterized in that the length of the element (123) is approximately equal to the space between the two parts (116, 130).

18. Folding piece of furniture according to one of the claims 2 to 17, characterized in that the two parts (116, 130) are formed integral with the arm rest (1; 111) with a recess provided therein.

19. Folding piece of furniture according to one of the claims 2 to 18, characterized in that on the rear leg (4; 113) there is provided a stopper element (127).

20. Folding piece of furniture according to one of the claims 2 to 19, characterized in that on the surface (111a) facing downwardly from arm rest (1; 111) there is provided a recess (128) for receiving the stopper element (127).

## Revendications

1. Article de mobilier pliant, notamment fauteuil pliant, comprenant une paire de pieds avant (5 ; 110), une paire de pieds arrière (4 ; 113), un dossier (1 ; 101), une assise (2 ; 102) et des accoudoirs (3 ; 111) et comportant, dans la zone de pièces de liaison (9 ; 105) entre le dossier et l'assise, des éléments de guidage (11 ; 107) qui se dressent transversalement vers l'extérieur et qui s'emboîtent chacun dans une glissière (6 ; 115) disposée sur le pied arrière associé, tandis qu'un montage à palier est prévu entre la paire de pieds avant et l'assise et que les éléments de guidage assurent le montage du dossier et de la surface d'assise vis-à-vis des pieds arrière,
caractérisé en ce que les éléments de guidage sont constitués de broches (11, 12 ; 106, 107), en ce que les glissières (6 ; 115) comportent chacune au moins deux parties en retrait d'enclenchement (15, 16 ; 18, 19, 20) et en ce que les pièces de liaison (9 ; 105) sont montées chacune de façon à pouvoir se déplacer en rotation vis-à-vis du dossier (1 ; 101) et de l'assise (2 ; 102).

2. Article de mobilier pliant suivant la revendication 1, caractérisé en ce qu un dispositif de réglage réalisé dans chaque accoudoir (3 ; 111) est prévu pour permettre un réglage de l'inclinaison du dossier (1 ; 101).

3. Article de mobilier pliant suivant l'une des revendications 1 et 2, caractérisé en ce que chaque pied arrière (4 ; 113) est monté par son extrémité supérieure de façon à pouvoir se déplacer en rotation vis-à-vis de l'accoudoir (3 ; 111) associé.

4. Article de mobilier pliant suivant l'une des revendications précédentes, caractérisé en ce que chaque accoudoir (3 ; 111) est fixé sur le dossier (1 ; 101) de façon à pouvoir se déplacer en rotation.

5. Article de mobilier pliant suivant l'une des revendications précédentes, caractérisé en ce que les parties en retrait d'enclenchement (15, 16 ; 18, 19, 20) de chaque glissière (6 ; 115) sont pratiquement parallèles entre elles et orientées suivant la direction horizontale.

6. Article de mobilier pliant suivant l'une des revendications précédentes, caractérisé en ce que les parties en retrait d'enclenchement (15, 16 ; 18, 19, 20) sont inclinées vis-à-vis de l'axe de la rainure formant glissière (6 ; 115).

7. Article de mobilier pliant suivant au moins l'une des revendications précédentes, caractérisé en ce que les éléments de guidage (11, 12 ; 106, 107) sont constitués par des broches (11, 12 ; 106, 107), ou éléments analogues, agencées de façon à pouvoir être déplacées transversalement à la glissière (6 ; 115).

8. Article de mobilier pliant suivant au moins l'une des revendications précédentes, caractérisé en ce que chaque broche (21) est montée dans une douille filetée (22) qui est fixée dans le dossier (1 ; 101) ou dans l'assise (2 ; 102).

9. Article de mobilier pliant suivant l'une des revendications 2 à 8, caractérisé en ce que le dispositif de réglage comprend un dispositif d'enclenchement (117), réalisé dans chaque accoudoir, et un élément qui est prévu dans la zone d'une section de liaison située entre le pied avant et le pied arrière et qui est agencé de façon à pouvoir s'enclencher dans le dispositif d'enclenchement (117) et en ce que le dispositif d'enclenchement (117) est réalisé sur une partie (116) s'éloignant de l'accoudoir (3 ; 111) vers le bas, tandis que l'élément (123) agencé de façon à pouvoir s'enclencher dans le dispositif d'enclenchement (117) est prévu, dans la zone de la section de liaison (114), de façon à se dresser transversalement à partir de cette section de liaison en direction de la partie (116).

10. Article de mobilier pliant suivant l'une des revendications 2 à 9, caractérisé en ce que le dispositif d'enclenchement (117) est réalisé sur une partie (116) prenant appui sur l'accoudoir (3 ; 111) vers le bas et est constitué d'une plaque qui comporte des parties en retrait d'enclenchement (119) qui s'écartent d'une rainure de guidage (118) et dans lesquelles l'élément (123) peut s'enclencher et en ce que l'élément (123) est un doigt qui est monté sur le pied arrière (113) et se dresse en s'éloignant transversalement de ce pied arrière en direction de la partie (116).

11. Article de mobilier pliant suivant l'une des revendications 2 à 10, caractérisé en ce que l'élément (123) agencé de façon à pouvoir s'enclencher dans le dispositif d'enclenchement (117) est un doigt qui est articulé dans la zone de l'extrémité supérieure d'un pied arrière (4 ; 113).

12. Article de mobilier pliant suivant l'une des revendications 2 à 11, caractérisé en ce que, comme dispositif d'enclenchement (117), il est prévu une plaque qui est pourvue de parties en retrait d'enclenchement (119, 119a) et qui est montée sur la partie (116) s'écartant de l'accoudoir (1 ; 111) de façon à maintenir une distance au moins dans la zone de ses parties en retrait d'enclenchement (119, 119a) et de sa rainure de guidage (118).

13. Article de mobilier pliant suivant l'une des revendications 2 à 12, caractérisé en ce qu'à son extrémité tournée vers la partie (116), le doigt (123) comporte une tête (123a) qui est agencée de façon à pouvoir être déplacée, avec le doigt (123), entre la plaque (117) et la partie (116).

14. Article de mobilier pliant suivant l'une des revendications 2 à 13, caractérisé en ce que la plaque (117) est montée au moyen de deux doigts (121, 122) qui s'en écartent et s'engagent dans des parties en retrait ou des trous (133) de dimensions correspondantes ménagés dans la partie (116).

15. Article de mobilier pliant suivant l'une des revendications 2 à 14, caractérisé en ce que le doigt (123) est monté dans une douille-palier (125) qui est prévue dans le pied arrière (4 ; 113) ou au moins dans la zone de la section de liaison (114) entre le pied arrière (4 ; 113) et le pied avant (5 ; 110).

16. Article de mobilier pliant suivant l'une des revendications 2 à 15, caractérisé en ce qu'il est prévu une deuxième partie (130) s'écartant de l'accoudoir (1 ; 111) vers le bas et en ce que les deux parties (116, 130) sont séparées l'une de l'autre d'une distance qui est approximativement égale à l'épaisseur du pied avant ou du pied arrière (5 ; 110 ; 4 ; 113).

17. Article de mobilier pliant suivant l'une des revendications 2 à 16, caractérisé en ce que la longueur du doigt (123) est choisie approximativement égale à la distance entre les deux parties (116, 130).

18. Article de mobilier pliant suivant l'une des revendications 2 à 17, caractérisé en ce que les deux parties (116, 130) sont réalisées d'une pièce avec l'accoudoir (1 ; 111) en ménageant un évidement (131).

19. Article de mobilier pliant suivant l'une des revendications 2 à 18, caractérisé en ce qu'un élément de butée (127) est prévu sur le pied arrière (4 ; 113).

20. Article de mobilier pliant suivant l'une des revendications 2 à 19, caractérisé en ce que, sur la surface (111a) de l'accoudoir (1 ; 111) qui fait face vers le bas, il est réalisé un évidement (128) servant à la venue en prise de l'élément de butée (127).
